# EUROPÄISCHE PATENTSCHRIFT

(11) **EP 0 027 576 B1**
(45) Veröffentlichungstag und Bekanntmachung des Hinweises auf die Patenterteilung: **16.02.1983**
(21) Anmeldenummer: 80105929.6
(22) Anmeldetag: 01.10.1980
(51) Int. Cl.: E02D 17/08

(54) **Abstützeinrichtung als Zwischenstück bei einer Grabenverbauvorrichtung**
Supporting insert for use in apparatus for stiffening the sides of trenches
Entretoise de soutènement pour consolidation de tranchées

(30) Priorität: 10.10.1979 DE 2941002
(43) Veröffentlichungstag der Anmeldung: 29.04.1981
(73) Patentinhaber: Krings, Josef, D-5138 Heinsberg-Oberbruch (DE)
(72) Erfinder: Krings, Josef, D-5138 Heinsberg-Oberbruch (DE)
(74) Vertreter: Rauh, Wolfgang Kurt

## Beschreibung

Die Erfindung betrifft eine Abstützeinrichtung für Verbauwände, Spunddielen oder dgl. als Zwischenstück bei Grabenverbauvorrichtungen, die aus paarweise angeordneten und durchquer zur Grabenlängsachse angebrachte Spreizen auf Abstand gehaltenen Verbauplatten bestehen.

Beim Grabenverbau ergeben sich dann Schwierigkeiten, wenn der ausgehobene Graben durch Rohrleitungen oder dgl. gekreuzt wird, die nicht gerade an den Enden einer Verbauplatte angeordnet sind, auch wenn diese in verschiedenen Standdardlängen angeboten werden. In solchen Fällen muß der Verbau des Grabens unterbrochen werden und muß dort eine provisorische Verschalung nach Art der früher üblichen Holzverschalungen oder eine Rammdielenverschalung eingebaut werden. Diese Stellen sind nicht nur besonders gefährdet, sondern sind auch sehr lohnintensiv. Darüber hinaus stören sie das ganze Verbausystem.

Ähnliche Probleme ergeben sich auch dann, wenn sich die Grabenbreite plötzlich vergrößert und für den quer zur Grabenlängsachse erforderlichen Verbau keine genügend kurzen Verbauplatten zur Verfügung stehen.

Im Stand der Technik findet sich keine auf diese speziellen Probleme bezogene Lösung durch eine sekundäre Stützkonstruktion. In US-A-3 420 065 werden zwar ebenfalls horizontale, teleskopisch verschiebbare Träger vorgeschlagen. Sie dienen jedoch als normale Hauptlängsträger und sind ohne spezielle Endausbildung direkt an den Steg vertikaler Pfosten geführt.

In US-A-4 004 653 wird ein Grab-Versteifungsrahmen mit teleskopisch verlängerbaren, in der Höhe verstellbaren Spriessen dargestellt. Auch hier fehlt jeder Hinweis auf eine gelenkige Ausbildung der Endpartien, da auch hier nicht die erwähnten Probleme zu lösen sind.

Der Erfindung liegt daher die Aufgabe zugrunde, für die erwähnten Fälle eine Abstützeinrichtung zu schaffen, die es ermöglicht, die Verbauvorrichtungen an solchen Unterbrechungs- oder Störungsstellen systemkonform miteinander zu verbinden, damit hier, den Umständen entsprechend, gegebenenfalls auch kleinflächige Verbauelemente eingesetzt werden können.

Die Lösung der gestellten Aufgabe besteht erfindungsgemäß darin, daß die Abstützeinrichtung einen waagerechten Verbindungsträger mit Endteilen aufweist, die jeweils eine um einen lotrechten Achsbolzen schwenkbare Konsole tragen, deren dem Achsbolzen abgewandtes Ende als einstückig mit der Konsole verbundener Klemmschuh ausgebildet ist, daß der Klemmschuh aus einem mit seiner Längsachse parallel zum Achsbolzen ausgerichteten C-Profil besteht, dessen Nutöffnung vom Achsbolzen wegweist und daß im Steg des Klemmschuhes mindestens eine senkrecht zu seiner Längsachse ausgerichtete Spannschraube angeordnet ist, die eine Klemmbacke trägt.

Derartige Abstützeinrichtungen ersetzen die bekannten im Holzverbau üblichen « Brusthölzer » und haben den Vorteil, daß sie mit ihren Klemmschuhen sowohl an den Führungsköpfen der Verbauplatten, als auch an C-profilartigen Führungen oder Führungsstützen befestigbar sind und auf diese Weise fest mit dem vorhandenen Großflächenverbau verbindbar sind. Ihre Schwenkbarkeit ermöglicht auch die Weiterführung des Verbaues im Winkel zur bisherigen Richtung. Sie können sogar im rechten Winkel zur Verbauplatte nach außen oder innen geschwenkt werden und als Abstützung für Grabenerweiterungen oder für einen Grabenabschluß dienen.

Vorteilhaft sind die Endteile gegeneinander längsverschiebbar angeordnet. Hierdurch ist es möglich, den Verbindungsträger den örtlichen Gegebenheiten anzupassen.

Weitere Ausbildungsarten der erfindungsgemäßen Abstützeinrichtung sind Gegenstand der Unteransprüche 3 und 4.

Nachstehend ist die Erfindung beispielsweise anhand der Zeichnung näher erläutert und zwar zeigen :
Figur 1 eine Draufsicht auf eine mit einer Verbauplatte verbundene Abstützeinrichtung gemäß der Erfindung ;
Figur 2 einen lotrechten Schnitt nach der Linie 11-11 in Fig. 1,
Figur 3 einen lotrechten Schnitt nach der Linie 111-111 in Fig. 5 durch eine mit einer Führungsstütze verbundene Abstützeinrichtung
Figur 4 eine Vorderansicht zu Fig. 3,
Figur 5 eine Draufsicht zu Fig. 3,
Figur 6 eine Draufsicht auf einen Grabenverbau mit den Graben kreuzender Leitung,
Figur 7 eine Draufsicht auf einen Verbauabschluß und
Figur 8 eine Draufsicht auf einen Verbau mit sich plötzlich erweiterndem Graben.

Die Fig. 1 und 2 zeigen die als T-förmige Leisten ausgebildeten Führungsköpfe 2 zweier miteinander fluchtender, aber durch eine nicht näher dargestellte Störungsstelle voneinander mit Abstand angeordneter Verbauplatten 1, die als Schachtplatten mit nahe den Führungsköpfen 2 auf der Innenseite der Verbauplatten 1 angebrachten Führungen 3 für nicht dargestellte Spreizen ausgebildet sind.

Jeder Führungskopf 2 liegt an der Innenseite zweier Schenkel 4 eines im Profil C-förmigen Klemmschuhes 5 an und wird gegen diese mittels einer Klemmbacke 6 angedrückt, die mit durch den Steg 7 des Klemmschuhes 5 ragenden Spannschrauben 8 verbunden ist.

Einstückig mit jedem Klemmschuh 5 ist eine C-oder gabelförmige Konsole 9 verbunden, durch die ein Achsbolzen 10 gesteckt ist, dessen Achsrichtung parallel zur Achsrichtung des Klemmschuhes 5 ist.

In jeder Konsole 9 ist schwenkbar ein Endteil 11 eines waagerechten Verbindungsträgers 12 aufgenommen, der teleskopisch ausziehbar ist. Der Verbindungsträger 12 kann auch aus mehreren teleskopisch ineinander verschiebbaren Rohren bestehen. Die Länge des Verbindungsträgers 12 läßt sich so den örtlichen Erfordernissen anpassen.

An der Außenseite des Klemmschuhes 5 ist ferner ein den Spalt zwischen ihm und der Verbauplatte 1 überdeckendes Abdeckblech 13 angebracht.

Die Fig. 3-5 zeigen im wesentlichen die gleiche Vorrichtung, jedoch mit dem Unterschied, daß hier Klemmbacken 16 verwendet sind, die sich außerhalb der Schenkel 4 des Klemmschuhes 5 befinden und mit Spannschrauben 18 gegen die Schenkel 14 einer Führungsstütze 15 gedrückt werden, die zu einem Randträgerverbau gehört.

Um die erfindungsgemäße Vorrichtung für beide Ausführungsbeispiele verwenden zu können, brauchen die Spannschrauben und Klemmbacken jeweils nur umgesteckt werden. Die Zeichnung zeigt Ausführungen, bei denen die Abstände der Spannschrauben 8, 18 je nach Anordnung der Klemmbakken 6, 16 verschieden sind. Es können aber auch die gleichen Spannschrauben und Klemmbacken verwendet werden.

Um eine leichtere Einstellung der Spannschrauben 8 bei dem in Fig. 1 und 2 gezeigten Ausführungsbeispiel zu ermöglichen, sind hierfür, wie Fig. 4 zeigt, waagerechte Langlöcher 17 im Klemmschuh 5 vorgesehen.

Die Fig.6-8 zeigen Anwendungsbeispiele der erfindungsgemäßen Abstützeinrichtung bei verschiedenen Grabenverbauen.

In Fig. 6 sind zwei fluchtende, jedoch axial mit Abstand voneinander angeordnete Verbauplatten 19, 20 vorgesehen. Der von ihnen abgestützte, nicht dargestellte Graben wird von einer strichpunktiert dargestellten Rohrleitung 21 gekreuzt.

An den Enden der Verbauplatten 19, 20 sind Klemmschuhe 5 befestigt, die von teleskopisch ausziehbaren und schwenkbaren Verbindungsträgern 12 miteinander verbunden sind. An den Außenseiten der Verbindungsträger 12 sind kleinflächige Verbauelemente 22, z. B. Kanaldielen mit trapezförmigem Profil so angeordnet, daß die Verbaulücke weitgehend abgesichert ist.

Fig.7 7 zeigt eine Anwendung einer Abstützeinrichtung, wobei diese zwei gegenüberliegende Verbauplatten 19 miteinander verbindet und ein Grabenschott als Abschluß des Verbaues ermöglicht. Dieses Grabenschott wird wiederum von kleinflächigen Verbauelemente 22, z. B. Kanaldielen, gebildet.

Fig. 8 zeigt eine Grabenerweiterung. Zum Ausgleich der sich ändernden Grabenweite sind an den Enden der Verbauplatten 19, 20 und 23 jeweils Klemmschuhe 5 mit sie verbindenden Verbindungsträgern 12 angebracht, an denen sich Kanaldielen 22 oder dgl. abstützen, die die Weitenunterschiede überbrücken.

## Patentansprüche

1. Abstützeinrichtung für Verbauwände, Spunddielen oder dgl., als Zwischenstück bei Grabenverbauvorrichtungen, die aus paarweise angeordneten und durch quer zur Grabenlängsachse angebrachte Spreizen (11, 12) auf Abstand gehaltenen Verbauplatten (1) bestehen, dadurch gekennzeichnet, daß die Abstützeinrichtung einen waagerechten Verbindungsträger (12) mit Endteilen (11) aufweist, die jeweils eine um einen lotrechten Achsbolzen (10) schwenkbare Konsole (9) tragen, deren dem Achsbolzen (10) abgewandtes Ende als einstückig mit der Konsole (9) verbundener Klemmschuh (5) ausgebildet ist, daß der Klemmschuh (5) aus einem mit seiner Längsachse parallel zum Achsbolzen (10) ausgerichteten C-Profil besteht, dessen Nutöffnung vom Achsbolzen (10) wegweist und daß im Steg (7) des Klemmschuhes (5) mindestens eine senkrecht zu seiner Längsachse ausgerichtete Spannschraube (8, 18) angeordnet ist, die eine Klemmbacke (6 bzw. 16) trägt.

2. Abstützeinrichtung nach Anspruch 1, dadurch gekennzeichnet, daß die Endteile (11) gegeneinander längsverschiebbar angeordnet sind.

3. Abstützeinrichtung nach Anspruch 1 oder 2, dadurch gekennzeichnet, daß der Verbindungsträger (12) aus teleskopisch ineinander geführten Rohren besteht.

4. Abstützeinrichtung nach einem der Ansprüche 1 bis 3, dadurch gekennzeichnet, daß die Achsbolzen (10) lösbar angeordnet sind.

## Claims

1. Supporting means for sheeting walls, sheet piles or the like as an insert in apparatus for stiffening the sides of trenches, comprising pairs of sheeting plates (1) kept in spaced relation by struts (11, 12) which are transversally arranged with respect to the longitudinal axis of a trench, characterized in that said supporting means comprises a horizontal connection beam (12) with end portions (11) which each of which carries a bracket (9) pivotable about a vertical pivot pin (10), the end portion of said bracket being averted from said pivot pin (10), being formed as a clamping shoe (5) which is integrally connected to said bracket (9), that said clamping shoe (5) consists of a C-profile the longitudinal axis if which being parallel with respect to said pivot pin (10), the groove opening of said C-profile being averted from said pivot pin (10) and that in the bight (7) of said clamping shoe (5) at least one clamping bolt (8,18) is disposed which is vertically disposed with respect to the longitudinal axis of said clamping shoe (5) and carries a clamping jaw (6 or 16, respectively).

2. Supporting means according to claim 1, characterized in that the end portions (11) are disposed to be relatively displaceable in longitudinal direction.

3. Supporting means according to claim 1 or 2, characterized in that the connection beam (12) consists of telescopically interconnected and guided pipes.

4. Supporting means according to one of the claims 1-3. characterized in that the pivot pins (10) are releaseably arranged.

## Revendications

1. Dispositif de soutènement pour parois de coffrage, cloisons de palplanches ou analogues, servant d'entretoise pour des agencements de consolidation de tranchées, qui comportent des plaques de soutènement (1) agencées par paire et maintenues écartées par des étrésillons (11, 12) transversaux à l'axe longitudinal de la tranchée, caractérisé en ce qu'il comporte une poutre de liaison horizontale (12) pourvue de pièces d'extrémité (11), qui portent chacune une console (9) qui pivote autour d'un axe vertical (10) et dont l'extrémité opposée audit axe (10) est formée d'une seule pièce avec la semelle de raccordement (5) reliée à la console (9), en ce que, la semelle de raccordement (5) est constituée d'un profilé en C dont l'axe longitudinal est parallèle à l'axe 10 et dont la fente est opposée à ce dernier et en ce que dans le dos (7) de la semelle de raccordement (5) est agencée au moins une vis de pression (8, 18), perpendiculaire à l'axe longitudinal de ladite semelle et portant une mâchoire de serrage (6 ou 16).

2. Dispositif de soutènement selon la revendication 1, caractérisé en ce que les pièces d'extrémité (11) sont agencées longitudinalement réglables, l'une par rapport à l'autre.

3. Dispositif de soutènement selon la revendication 1 ou 2, caractérisé en ce que la poutre de liaison (12) est constituée de tubes télescopiques.

4. Dispositif de soutènement selon l'une des revendications 1 à 3, caractérisé en ce que les axes (10) sont amovibles.
